# EUROPÄISCHE PATENTSCHRIFT

(11) **EP 2 069 216 B1**
(45) Veröffentlichungstag und Bekanntmachung des Hinweises auf die Patenterteilung: **28.04.2010**
(21) Anmeldenummer: 07818094.0
(22) Anmeldetag: 11.09.2007
(51) Int. Cl.: B65D 75/58, B65D 83/08, A47K 10/42

(54) **VERSCHLUSSVORRICHTUNG FÜR EINEN VERPACKUNGSBEUTEL UND VERPACKUNG MIT EINER VERSCHLUSSVORRICHTUNG**
CLOSURE DEVICE FOR A PACKAGING BAG, AND PACK WITH A CLOSURE DEVICE
DISPOSITIF DE FERMETURE POUR UN SAC D'EMBALLAGE, ET EMBALLAGE ÉQUIPÉ D'UN DISPOSITIF DE FERMETURE

(30) Priorität: 21.09.2006 DE 102006044516
(43) Veröffentlichungstag der Anmeldung: 17.06.2009
(73) Patentinhaber: BEIESRDORF AG, 20245 Hamburg (DE)
(72) Erfinder: JENTSCH, Susanne, 22455 Hamburg (DE); TULLNEY, Heiko, 22767 Hamburg (DE); CARLS, Anne, 20357 Hamburg (DE)
(74) Vertreter: Lasch, Hartmut
(86) Internationale Anmeldenummer: PCT/EP2007/007886
(87) Internationale Veröffentlichungsnummer: WO 2008/034539

(56) Entgegenhaltungen:
- DE-U1- 9 317 973
- US-A1- 2003 159 403

## Beschreibung

Die Erfindung betrifft eine Verschlussvorrichtung für einen Verpackungsbeutel, der eine Entnahmeöffnung aufweist, in der die Verschlussvorrichtung unter Bildung eines Entnahmekanals anbringbar ist, mit einem inneren Klemmteil, das zumindest teilweise durch die Entnahmeöffnung in den Verpakkungsbeutel einführbar ist, einem äußeren Klemmteil, das unter Einspannung eines die Entnahmeöffnung umgebenden Randbereichs des Verpackungsbeutels mit dem inneren Klemmteil verbindbar ist, und einem Deckelteil, das in eine den Entnahmekanal verschließende Verschlussposition und eine den Entnahmekanal freigebende Freigabeposition bringbar ist.

Darüber hinaus betrifft die Erfindung eine Verpackung mit einem flexiblen Verpackungsbeutel zur Aufnahme einer Vielzahl von Feuchttüchern, wobei in einer Seitenoberfläche des Verpackungsbeutels eine Entnahmeöffnung ausgebildet ist, in der eine einen verschließbaren Entnahmekanal bildende verschlussvorrichtung anbringbar ist.

Insbesondere im Zusammenhang mit kosmetischen Produkten, z.B. kosmetischen Feuchttüchern, die mit einer Flüssigkeit und/oder einem zu applizierenden Medium, z.B. einer Lotion, getränkt sind, ist es bekannt, als äußere Verpackung einen flexiblen Verpackungsbeutel zu verwenden, der aus einer Kunststoff-Folie gebildet ist. Die getränkten Tücher sind in dem Verpackungsbeutel luft- und flüssigkeitsdicht eingeschlossen. Nach dem Öffnen des Verpackungsbeutels durch den Benutzer besteht die Gefahr, dass die innerhalb des Verpakkungsbeutels angeordneten getränkten Tücher im Laufe der Zeit austrocknen oder verunreinigen, z.B. einstauben, und dadurch unbrauchbar werden, was vermieden werden muss.

Es ist deshalb bekannt, in einer Seitenfläche des Verpakkungsbeutels eine Entnahmeöffnung vorzusehen und nahe der Entnahmeöffnung an dem Verpackungsbeutel eine Klebelasche anzubringen, die in klebender und dadurch abdichtender Weise über die Entnahmeöffnung gelegt und bei Bedarf von dieser abgenommen werden kann. Mit dieser Ausgestaltung ist jedoch der Nachteil verbunden, dass die Klebewirkung der Klebelasche im Laufe der Zeit nachlässt und dadurch eine Abdichtung der Entnahmeöffnung nicht mehr gegeben ist. Dieses Problem tritt insbesondere auf, wenn der Randbereich der Entnahmeöffnung nach Entnahme einiger Feuchttücher durch die Medien verschmutzt ist, mit denen die Feuchttücher getränkt sind, bzw. Staub oder Schmutz auf der Klebeschicht abgelagert wird. Diese Medien, z.B. eine Reinigungslotion, verringern die Klebewirkung der Klebelasche wesentlich, so dass der Verpackungsbeutel bereits nach kurzer Gebrauchsdauer undicht wird.

Um dieses Problem zu lösen, ist in der DE-U 9317973 eine Verschlussvorrichtung für einen Verpackungsbeutel vorgeschlagen worden, der in der Entnahmeöffnung des Verpakkungsbeutels anbringbar ist und von einem Benutzer beliebig oft geschlossen oder geöffnet werden kann, ohne dass die Dichtwirkung herabgesetzt wird.

Die Verschlussvorrichtung besteht aus einem inneren Klemmteil in Form einer Ringplatte, die eine Mittelöffnung mit einem axial hervorstehenden zylindrischen Stutzen aufweist.

Die Ringplatte wird von dem Benutzer durch die Entnahmeöffnung in den Verpackungsbeutel eingeführt und so positioniert, dass der zylindrische Stutzen die Entnahmeöffnung durchgreift und auf der Außenseite des Verpackungsbeutels aus dieser hervorsteht. Auf den hervorstehenden Stutzen kann ein äußerer Klemmring von der Außenseite des Verpakkungsbeutels so aufgesetzt werden, dass der die Entnahmeöffnung umgebende Randbereich des Verpackungsbeutels zwischen der inneren Ringplatte und dem äußeren Klemmring in abgedichteter Weise fest eingeklemmt ist. Ein Deckel ist über ein Filmscharnier mit dem Klemmring verbunden und kann so auf den Klemmring aufgesetzt werden, dass die Entnahmeöffnung des Verpackungsbeutels dicht verschlossen ist. Durch Öffnen des Deckels hat ein Benutzer Zugriff auf die im Inneren des Verpackungsbeutels befindlichen Feuchttücher.

Wenn die Feuchttücher des Verpackungsbeutels alle verbraucht sind, kann die Verschlussvorrichtung von dem Verpackungsbeutel gelöst und bei einem anderen Verpackungsbeutel wiederverwendet werden. Zu diesem Zweck löst der Benutzer die Verbindung zwischen der inneren Ringplatte und dem äußeren Klemmring und kann dann den Klemmring zusammen mit dem angeformten Deckel abnehmen. Dabei besteht jedoch die Gefahr, dass die innere Ringplatte in den Verpackungsbeutel hineinfällt und dort durch Reste der Lotion oder Flüssigkeit, mit der die Feuchttücher getränkt waren, verschmutzt wird. Um dies zu vermeiden, muss der Benutzer versuchen, gleichzeitig die innere Ringplatte festzuhalten und den äußeren Klemmring abzunehmen. Dies ist relativ schwierig und umständlich und beeinträchtigt den Gebrauchskomfort der Verschlussvorrichtung wesentlich. Desweiteren besteht die Gefahr, dass die Ringplatte und/oder der Klemmring verlorengeht, wenn der Benutzer die Verschlussvorrichtung von einem leeren Verschlussbeutel abgenommen hat und zwischenlagert. Der Verlust eines dieser beiden Teile führt dazu, dass die gesamte Verschlussvorrichtung nicht mehr zu gebrauchen ist.

Der Erfindung liegt die Aufgabe zugrunde, eine Verschlussvorrichtung der genannten Art zu schaffen, die sich in einfacher Weise handhaben und schnell und bequem an dem Verpackungsbeutel anbringen und von diesem abnehmen lässt. Darüber hinaus soll eine leicht zu handhabende Verpackung mit einer entsprechenden Verschlussvorrichtung geschaffen werden.

Dieser Aufgabe wird hinsichtlich der Verschlussvorrichtung durch die Merkmale des Anspruchs 1 gelöst. Dabei ist vorgesehen, dass das innere Klemmteil, das äußere Klemmteil und das Deckelteil über Stege miteinander verbunden und als einstückiges Kunststoff-Spritzgußteil ausgebildet sind. Diese einteilige Ausgestaltung der gesamten Verschlussvorrichtung bringt den Vorteil mit sich, dass keines der Teile verloren gehen kann und auch beim Anbringen oder Abnehmen der Verschlussvorrichtung ist sichergestellt, dass insbesondere das innere Klemmteil nicht in den Verpackungsbeutel hineinfallen kann, da es fest mit dem äußeren Klemmteil verbunden ist.

In einer möglichen Ausgestaltung der Erfindung ist vorgesehen, dass die gesamte Verschlussvorrichtung, d.h. das innere Klemmteil, das äußere Klemmteil, das Deckelteil und die Stege aus einem einheitlichen Kunststoff-Material bestehen. Alternativ dazu kann jedoch auch vorgesehen sein, dass die Verschlussvorrichtung aus zumindest zwei unterschiedlichen Kunststoff-Materialien besteht. In einer möglichen Ausgestaltung ist vorgesehen, dass das innere Klemmteil, das äußere Klemmteil und das Deckelteil aus einem ersten Kunststoff-Material und die Stege, die insbesondere aufgrund der Öffnungs- und Schließbewegungen des Deckels relativ leicht verformbar und flexibel ausgestaltet sein müssen, aus einem dazu unterschiedlichen zweiten Kunststoffmaterial bestehen.

Zusätzlich oder alternativ dazu kann vorgesehen sein, dass der Entnahmekanal der Verschlussvorrichtung zumindest bereichsweise aus einem besonders gleitfähigen Kunststoffmaterial besteht, um das Herausziehen der Feuchttücher zu erleichtern.

Die Herstellung der Verschlussvorrichtung erfolgt mittels eines an sich bekannten Ein- oder Mehrkomponenten-Spritzgußverfahrens.

Bei Einsatz eines Mehrkomponenten-Spritzgußverfahrens ist neben der Verarbeitung unterschiedlicher Kunststoff-Materialien auch die unterschiedliche farbliche Ausgestaltung des inneren Klemmteils und/oder des äußeren Klemmteils und/oder des Deckelteils möglich.

In bevorzugter Ausgestaltung der Erfindung ist vorgesehen, dass das innere Klemmteil einen ringförmigen Plattenabschnitt mit einer ersten Mittelöffnung und einem am Platteriabschnitt angeformten, von diesem hervorstehenden Stutzen aufweist. Das innere Klemmteil kann so durch die Entnahmeöffnung in den Verpackungsbeutel eingeführt werden, dass der Plattenabschnitt auf der inneren Seite des die Entnahmeöffnung umgebenden Randbereichs des Verpackungsbeutels anliegt und der Stutzen die Entnahmeöffnung des Verpackungsbeutels durchgreift und nach außen hervorsteht.

Das Einführen des inneren Klemmteils durch die Entnahmeöffnung in den Verpackungsbeutel lässt sich erleichtern, wenn an dem inneren Klemmteil und insbesondere an dessen Plattenabschnitt ein nach außen hervorstehender Einführvorsprung ausgebildet ist, der vorzugsweise als sich konisch verjüngende Nase ausgeformt ist..

Es hat sich als vorteilhaft erwiesen, wenn die Entnahmeöffnung des Verpackungsbeutels und insbesondere das innere Klemmteil im wesentlichen oval ausgebildet und der Einführvorsprung an einer Schmalseite des inneren Klemmteils angeordnet bzw. angeformt ist.

In bevorzugter Ausgestaltung der Erfindung ist vorgesehen, dass auch das äußere Klemmteil einen ringförmigen Plattenabschnitt mit einer zweiten Mittelöffnung und einen am Plattenabschnitt angeformten, umlaufenden Kragen aufweist, der von dem Plattenabschnitt hervorsteht. Um das äußere Klemmteil mit dem inneren Klemmteil zu verbinden, kann das innere Klemmteil mit seinen Stutzen unter enger Passung in die zweite Mittelöffnung des äußeren Klemmteils eingeführt werden. Die erste und die zweite Mittelöffnung fluchten dabei miteinander und bilden den Entnahmekanal.

In einer möglichen Ausgestaltung der Erfindung kann vorgesehen sein, dass das äußere Klemmteil und das innere Klemmteil allein über Reibung in ihrer miteinander in Eingriff stehenden Stellung gehalten sind. Um zu vermeiden, dass sich das äußere Klemmteil und das innere Klemmteil bei Gebrauch der Verschlussvorrichtung voneinander lösen, sollten sie miteinander verrastet sein, weshalb in Weiterbildung der Erfindung vorgesehen ist, dass zwischen dem inneren Klemmteil und dem äußeren Klemmteil eine Rastvorrichtung gebildet ist. In einer möglichen Ausgestaltung kann vorgesehen sein, dass die Rastvorrichtung am inneren Klemmteil ausgebildete Rastvorsprünge umfasst, die von einem Abschnitt des äußeren Klemmteils und insbesondere von dessen Kragen hintergriffen sind. Vorzugsweise sind die Rastvorsprünge auf der Außenseite des Stutzens des inneren Klemmteils mit Abstand zum Plattenabschnitt ausgebildet, wobei sie vorzugsweise an den Längskanten des ovalen Stutzens angeordnet sind. Über die Länge der Rastvorsprünge lässt sich die Haltekraft festlegen, mit denen das äußere Klemmteil und das innere Klemmteil im Rasteingriff gehalten sind. Es hat sich als vorteilhaft erwiesen, die Rastvorsprünge nicht vollständig um den Stutzen des inneren Klemmteils umlaufen oder über die gesamte Länge der Längskanten des ovalen Stutzens erstrecken zu lassen, sondern die Rastvorsprünge nur in einem Teilbereich der Längskanten des Stutzens vorzusehen. In bevorzugter Ausgestaltung ist jeweils im mittleren Bereich jeder Längskante des Stutzens ein Rastvorsprung ausgebildet.

In bevorzugter Ausgestaltung der Erfindung ist vorgesehen, dass das innere Klemmteil und das äußere Klemmteil über einen als Gelenk wirkenden flexiblen ersten Steg miteinander verbunden sind. Der Steg ist vorzugsweise als dünnes, druckschlaffes Verbindungsband ausgestaltet, das mit seinem einen Ende am inneren Klemmteil und mit seinem anderen Ende am äußeren Klemmteil angeformt ist. Dabei kann vorzugsweise vorgesehen sein, dass der erste Steg an seinem einen Ende auf der Außenseite des Stutzens des inneren Klemmteils mit Abstand zum Plattenabschnitt angeschlossen ist. Dies ermöglicht es, dass der Anschlusspunkt des ersten Steges außerhalb des Verpackungsbeutels liegt, wenn das innere Klemmteil in den Verpackungsbeutel eingeführt ist. Somit kann auf eine spezielle Durchbrechung oder Aussparung des Verpackungsbeutels für den ersten Steg verzichtet werden.

Es hat sich als vorteilhaft erwiesen, wenn der erste Steg auf der dem Einführvorsprung abgewandten Ende des Stutzens an diesem angeschlossen ist, wodurch das Einführen des inneren Klemmteils in die Entnahmeöffnung des Verpackungsbeutels erleichtert ist.

Mit seinem anderen Ende ist der erste Steg am äußeren Rand des Plattenabschnitts des äußeren Klemmteils angeschlossen. Dabei kann vorgesehen sein, dass das äußere Klemmteil im wesentlichen oval ausgebildet und der erste Steg an einer Schmalseite des Plattenabschnitts angeschlossen ist.

Wenn das innere Klemmteil mit dem äußeren Klemmteil verrastet ist, liegen die jeweiligen Plattenabschnitte unter Einspannung des die Entnahmeöffnung umgebenden Randbereichs des Verpackungsbeutels aufeinander. In dieser Stellung ist der erste Steg ebenfalls zwischen den beiden Plattenabschnitten angeordnet. Um zu vermeiden, dass die Plattenabschnitte durch den ersten Steg auf Abstand gehalten sind und dadurch die Klemmwirkung herabgesetzt ist, kann der erste Steg in einer Ausnehmung oder Aussparung zumindest eines der Plattenteile aufgenommen sein. In bevorzugter Ausgestaltung der Erfindung ist vorgesehen, dass in dem Plattenabschnitt des äußeren Klemmteils auf der dem inneren Klemmteil im verrasteten Zustand zugewandten Oberfläche eine Ausnehmung ausgebildet ist, in der der erste Steg aufnehmbar ist.

In bevorzugter Ausgestaltung der Erfindung ist vorgesehen, dass das äußere Klemmteil und das Deckelteil über einen als Gelenk wirkenden flexiblen zweiten Steg miteinander verbunden sind. Der zweite Steg ist vorzugsweise ebenfalls als dünnes, druckschlaffes Band ausgebildet. Da das Deckelteil bei Gebrauch der Verschlussvorrichtung relativ häufig bewegt wird, unterliegt der zweite Steg einer größeren Belastung und insbesondere Biegebelastung als der erste Steg. Aus diesem Grunde ist der zweite Steg vorzugsweise wesentlich breiter als der erste Steg, weshalb er vorzugsweise an einer Längsseite des Plattenabschnitts des äußeren Klemmteils insbesondere außenseitig angeschlossen ist.

Das Deckelteil umfasst vorzugsweise eine Deckelplatte und einen in den Entnahmekanal einführbaren Haltevorsprung. Der Haltevorsprung kann in der Verschlussposition des Deckelteils in dem Entnahmekanal verrastet oder alleine über Reibung in diesem gehalten sein. Vorzugsweise ist der Haltevorsprung als umlaufende, geschlossene Wand ausgebildet, die aus der Deckelplatte hervorsteht.

In einer möglichen Ausgestaltung der Erfindung kann vorgesehen sein, dass das Deckelteil im wesentlichen oval ausgebildet und der zweite Steg an einer Längsseite der Deckelplatte angeschlossen ist.

Das äußere Klemmteil und das Deckelteil können zur Erzielung besonderer ästhetischer Wirkungen mit speziellen designerischen Elementen versehen oder als Ganzes in entsprechender Form ausgestaltet sein, um auf den Anwendungsbereich der in den Verpackungsbeutel enthaltenen Feuchttücher hinzuweisen. Beispielhaft sei hier erwähnt, dass der Deckel die Form von Kinderspielzeug, beispielsweise einer Puppe, eines Teddybären etc. aufweisen kann, um dadurch auf Kinder- oder Baby-Pflegetücher hinzuweisen.

Desweiteren betrifft die Erfindung eine Verpackung mit einem flexiblen Verpackungsbeutel zur Aufnahme einer Vielzahl von Feuchttüchern, wobei in einer Seitenoberfläche des Verpackungsbeutels eine Entnahmeöffnung ausgebildet ist, in der eine einen verschließbaren Entnahmekanal bildende Verschlussvorrichtung angebracht ist. Die Verschlussvorrichtung weist die vorgenannten Merkmale auf, worauf zwecks vermeidung von Wiederholungen verwiesen wird.

Vorzugsweise enthält der Verpackungsbeutel kosmetische Tücher und insbesondere Reinigungstücher, Sonnenschutztücher, Deodoranttücher oder Antitranspiranttücher, die beispielsweise mit einer leicht flüchtigen, wasser- und/oder alkoholhaltigen Flüssigkeit und/oder mit einem anderen zu applizierenden Medium, beispielsweise einer Lotion getränkt sein können.

Weitere Vorteile und Merkmale der Erfindung sind aus der folgenden Beschreibung von Ausführungsbeispielen unter Bezugnahme auf die Zeichnung ersichtlich. Es zeigen:
- Fig. 1: eine perspektivische Ansicht einer Verpackung mit angebrachter Verschlussvorrichtung,
- Fig. 2: eine perspektivische Ansicht der Verschlussvorrichtung im vollständig geöffneten Zustand,
- Fig. 3: eine Aufsicht auf die Verschlussvorrichtung gemäß Figur 2,
- Fig. 4: eine Unteransicht der Verschlussvorrichtung gemäß Figur 2,
- Fig. 5: eine Seitenansicht der Verschlussvorrichtung gemäß Figur 2,
- Fig. 6: eine perspektivische Darstellung der Verschlussvorrichtung in geschlossenem Zustand,
- Fig. 7: einen Vertikalschnitt durch die Verschlussvor richtung gemäß Figur 6,
- Fig. 8: eine perspektivische Ansicht der Verpackung während einer ersten Phase des Anbringens der Verschlussvorrichtung,
- Fig. 9: eine perspektivische Ansicht der Verpackung nach Positionierung des inneren Klemmteils und
- Fig. 10: eine perspektivische Ansicht der Verpackung mit angebrachter, geöffneter Verschlussvorrichtung.

Figur 1 zeigt eine perspektivische Ansicht einer Verpackung 1 in Form eines flexiblen Verpackungsbeutels 2, der aus einer Kunststoff-Schlauchfolie besteht und durch endseitig ausgebildete Siegelnähte 3 in üblicher Weise verschlossen ist. In einer Seitenoberfläche 2a des Verpackungsbeutels 2 ist eine Entnahmeöffnung 4 (siehe Figur 8) ausgebildet, in der eine Verschlussvorrichtung 10 in abgedichteter Weise angebracht ist. Die Verschlussvorrichtung 10 ist in den Figuren 2 bis 7 im Detail dargestellt und wird im Folgenden näher erläutert.

Die Verschlussvorrichtung 10 besitzt ein inneres Klemmteil 12, das einen ovalen, ringförmigen Plattenabschnitt 18 mit einer ersten Mittelöffnung 20 aufweist. Am inneren, die erste Mittelöffnung 20 umgebenden Rand des ringförmigen Planttenabschnitts 18 ist ein Stutzen 21 angeformt, der sich im wesentlichen senkrecht zum ringförmigen Plattenabschnitt 18 erstreckt und von diesem hervorsteht, wie es insbesondere in Figur 5 ersichtlich ist. Der Stutzen 21 besitzt ebenfalls eine ovale Form und trägt auf seinen beiden Längsseiten jeweils einen Rastvorsprung 26. Jeder Rastvorsprung 26 ist auf der Außenseite des Stutzens 21 mit Abstand zum Plattenabschnitt 18 ausgebildet und angeformt. Wie die Figuren 4 und 5 zeigen, erstrecken sich die Rastvorsprünge 26 jeweils im mittleren Bereich der Längskanten des ovalen Stutzens 21 über einen Teilabschnitt der Längskanten.

Der ringförmige Plattenabschnitt 18 besitzt an einer Schmalseite einen angeformten, nach außen hervorstehenden Einführvorsprung 19, der eine konische, sich nach außen verjüngende Form besitzt.

Auf der dem Einführvorsprung 19 entgegengesetzten Schmalseite ist das innere Klemmteil 12 über einen ersten Steg 17 einstückig mit einem äußeren Klemmteil 11 verbunden. Das äußere Klemmteil 11 besitzt ebenfalls einen ringförmigen Plattenabschnitt 14, der eine zweite Mittelöffnung 15 definiert. An der inneren, die zweite Mittelöffnung 15 umgebenden Kante des ringförmigen Plattenabschnitts 14 ist ein umlaufender Kragen 16 angeformt, der von dem ringförmigen Plattenabschnitt 14 hervorsteht. Das innere Klemmteil 12 kann relativ zu dem äußeren Klemmteil 11 um den ersten Steg 17 so verschwenkt werden, dass der Stutzen 21 des inneren Klemmteils 12 unter enger Passung in die zweite Mittelöffnung 15 des äußeren Klemmteils 11 eingeführt wird, bis die Rastvorsprünge 26 den Kragen 16 des äußeren Klemmteils 11 passiert haben und diesen übergreifen, wie es in Figur 7 dargestellt ist. In diesem Zustand liegen der ringförmige Plattenabschnitt 18 des inneren Klemmteils 12 und der ringförmige Plattenabschnitt 14 des äußeren Klemmteils 11 unter Vorspannung gegebenenfalls unter Zwischenschaltung der Wandung des Verpackungsbeutels aufeinander, wodurch die Verschlussvorrichtung 10 in abgedichteter Weise an dem Verpakkungsbeutel 2 angebracht ist, was später im Detail erläutert wird.

Der erste Steg 17, der das innere Klemmteil 12 mit dem äußeren Klemmteil 11 verbindet, ist als flexibles, druckschlaffes Band ausgebildet, das an seinem einen Ende 17a (siehe Figur 5) an der Außenseite des Stutzens 21 mit Abstand zu dem ringförmigen Plattenabschnitt 18 angeformt ist. Das andere Ende des ersten Stegs 17 ist an der äußeren Kante des ringförmigen Plattenabschnitts 14 des inneren Klemmteils 11 an dessen Schmalseite angeformt. Dabei ist in derjenigen Oberfläche des ringförmigen Plattenabschnitts 14 des äußeren Klemmteils 11, die in dem mit dem inneren Klemmteil 12 verrasteten Zustand dem ringförmigen Plattenabschnitt 18 des inneren Klemmteils 12 zugewandt ist, eine Ausnehmung 25 (siehe Figur 4) ausgebildet, in der der erste Steg 17 zumindest annähernd vollständig aufgenommen ist, wenn die beiden Klemmteile 11 und 12 miteinander verrastet sind. Auf diese Weise können die ringförmigen Plattenabschnitte 14 und 15 im verrasteten Zustand der Klemmteile 11 und 12 vollflächig aufeinanderliegen.

An einer Längsseite des ovalen ringförmigen Plattenabschnitts 14 des äußeren Klemmteils 11 ist ein zweiter Steg 22 angeformt, der ebenfalls als dünnes, flexibles Band ausgebildet ist und an seinem dem äußeren Klemmteil 11 abgewandten Ende mit einem Deckelteil 13 verbunden ist. Das Deckelteil 13 besitzt eine Deckelplatte 23, auf der ein als umlaufende Wand ausgebildeter Haltevorsprung 24 angeformt ist. Die Außenabmessungen des Haltevorsprungs 24 sind so bemessen, dass dieser unter enger Passung oder unter geringfügiger elastischer Verformung in die erste Mittelöffnung 20 des inneren Klemmteils 12 eingerührt werden kann und dort durch Reibung sicher gehalten ist. Die Deckelplatte 23 ist ebenfalls oval ausgebildet und steht über den gesamten Umfang über den Haltevorsprung 24 außenseitig hervor, so dass sie auf der Oberseite des Stutzens 21 des inneren Klemmteils 12 in abdeckender Weise aufliegt, wenn der Haltevorsprung 24 in die erste Mittelöffnung 20 des inneren Klemmteils 12 eingeführt ist.

Im Folgenden wird anhand der Figuren 8 bis 10 die Anbringung der Verschlussvorrichtung 10 an dem Verpackungsbeutel 2 erläutert.

Wie Figur 8 zeigt, wird zunächst das innere Klemmteil 12 in die Entnahmeöffnung 4 des Verpackungsbeutels 2 eingeführt (Pfeil A), was durch den konischen Einführvorsprung 19 erleichtert ist. Im eingeführten Zustand des inneren Klemmteils 12 liegt dieses auf der Unterseite des die Entnahmeöffnung 4 umgebenden Randbereichs 2b des Verpackungsbeutels 2 an dessen Wandung an und der Stutzen 21 des inneren Klemmteils 12, dessen Außenabmessungen im wesentlichen den Innenabmessungen der Entnahmeöffnung 4 entsprechen, durchgreift die Entnahmeöffnung 4 und steht außenseitig hervor, wie es in Figur 9 dargestellt ist.

Anschließend wir das äußere Klemmteil 11 relativ zu dem inneren Klemmteil 12 so geschwenkt (Pfeil S), dass es mit der zweiten Mittelöffnung 15 unter enger Passung auf den Stutzen 21 des inneren Klemmteils 12 aufgesetzt wird, bis die Rastvorsprünge 26 den Kragen 16 des äußeren Klemmteils 11 übergreifen. In diesem Zustand ist der Randbereich 2b des Verpackungsbeutels 2 zwischen den beiden Klemmteilen 11 und 12 in abgedichteter Weise eingespannt. Dieser Zustand ist in Figur 10 dargestellt. Dabei befinden sich die erste Mittelöffnung 20 des inneren Klemmteils 12 und die zweite Mittelöffnung 15 des äußeren Klemmteils 11 in fluchtender Anordnung und bilden einen Entnahmekanal E, durch den ein Benutzer ein innerhalb des Verpackungsbeutels 12 befindliches Feuchttuch T entnahmen kann.

Um den Entnahmekanal E zu verschließen, schwenkt der Benutzer das Deckelteil 13 um den zweiten Steg 22 relativ zu den beiden fest miteinander verrasteten Klemmteilen 11 und 12, bis der Haltevorsprung 24 klemmend in den Entnahmekanal E eingeführt und die Deckelplatte 23 oberseitig auf den Entnahmekanal E aufgesetzt ist. Dieser Zustand ist in den Figuren 6 und 7 dargestellt. Zur Entnahme eines Feuchttuches T kann der Benutzer das Deckelteil 13 von dem Entnahmekanal E abnehmen und erhält somit Zugriff auf die Feuchttücher T.

## Patentansprüche

1. Verschlussvorrichtung (10) für einen Verpackungsbeutel (2), der eine Entnahmeöffnung (4) aufweist, in der die Verschlussvorrichtung (10) unter Bildung eines Entnahmekanals (E) anbringbar ist,
mit einem inneren Klemmteil (12), das zumindest teilweise durch die Entnahmeöffnung (4) in den Verpackungsbeutel (2) einführbar ist,
einem äußeren Klemmteil (11), das unter Einspannung eines die Entnahmeöffnung (4) umgebenden Randbereichs des Verpackungsbeutels (2) mit dem inneren Klemmteil (12) verbindbar ist, und
einem Deckelteil, das in eine den Entnahmekanal (E) verschließende Verschlussposition und eine den Entnahmekanal (E) freigebende Freigabeposition bringbar ist,
**dadurch gekennzeichnet,**
**dass** das innere Klemmteil (12), das äußere Klemmteil (11) und das Deckelteil (13) über Stege (17, 22) miteinander verbunden und als einstückiges Kunststoff-Spritzgußteil ausgebildet sind.

2. Verschlussvorrichtung nach Anspruch 1, **dadurch gekennzeichnet, dass** sie aus einem einheitlichen Kunststoff-Material besteht.

3. Verschlussvorrichtung nach Anspruch 1, **dadurch gekennzeichnet, dass** sie aus zumindest zwei unterschiedlichen Kunststoff-Materialien besteht.

4. Verschlussvorrichtung nach Anspruch 3, **dadurch gekennzeichnet, dass** das innere Klemmteil (12), das äußere Klemmteil (11) und das Deckelteil (13) aus einem ersten Kunststoff-Material und die Stege (17, 22) aus einem dazu unterschiedlichen zweiten Kunststoffmaterial bestehen.

5. Verschlussvorrichtung nach einem der Ansprüche 1 bis 4, **dadurch gekennzeichnet, dass** das innere Klemmteil (12) einen ringförmigen Plattenabschnitt (18) mit einer ersten Mittelöffnung (20) und einen am Plattenabschnitt (18) angeformten, von diesem hervorstehenden Stutzen (21) aufweist.

6. Verschlussvorrichtung nach Anspruch 5, **dadurch gekennzeichnet, dass** am Plattenabschnitt (12) ein nach außen hervorstehender Einführvorsprung (19) ausgebildet ist.

7. Verschlussvorrichtung nach Anspruch 6, **dadurch gekennzeichnet, dass** das innere Klemmteil (12) im wesentlichen oval ausgebildet und der Einführvorsprung (19) an einer Schmalseite des inneren Klemmteils (12) angeordnet ist.

8. Verpackung nach einem der Ansprüche 1 bis 7, **dadurch gekennzeichnet, dass** das äußere Klemmteil (11) einen ringförmigen Plattenabschnitt (14) mit einer zweiten Mittelöffnung (15) und einen am Plattenabschnitt (14) angeformten, umlaufenden Kragen (16) aufweist.

9. Verschlussvorrichtung nach Anspruch 8, **dadurch gekennzeichnet, dass** das innere Klemmteil (12) mit seinem Stutzen (21) unter enger Passung in die zweite Mittelöffnung (15) des äußeren Klemmteils (11) einführbar ist.

10. Verschlussvorrichtung nach einem der Ansprüche 1 bis 9, **dadurch gekennzeichnet, dass** zwischen dem inneren Klemmteil (17) und dem äußeren Klemmteil (11) eine Rastvorrichtung vorgesehen ist.

11. Verschlussvorrichtung nach Anspruch 10, **dadurch gekennzeichnet, dass** die Rastvorrichtung am inneren Klemmteil (12) ausgebildete Rastvorsprünge (26) umfasst, die von einem Abschnitt des äußeren Klemmteils (11) hintergriffen sind.

12. Verschlussvorrichtung nach Anspruch 11, **dadurch gekennzeichnet, dass** die Rastvorsprünge (26) auf der Außenseite des Stutzens (21) des inneren Klemmteils (12) mit Abstand zum Plattenabschnitt (18) ausgebildet sind.

13. Verschlussvorrichtung nach Anspruch 11 oder 12, **dadurch gekennzeichnet, dass** die Rastvorsprünge (26) an den Längskanten des ovalen Stutzens (21) angeordnet sind.

14. Verschlussvorrichtung nach Anspruch 13, **dadurch gekennzeichnet, dass** die Rastvorsprünge (26) sich über einen Teilbereich der Längskanten erstrecken.

15. Verschlussvorrichtung nach einem der Ansprüche 1 bis 14, **dadurch gekennzeichnet, dass** das innere Klemmteil (12) und das äußere Klemmteil (11) über einen als Gelenk wirkenden flexiblen ersten Steg (17) miteinander verbunden sind.

16. Verschlussvorrichtung nach Anspruch 15, **dadurch gekennzeichnet, dass** der erste Steg (17) an seinem einen Ende (17a) auf der Außenseite des Stutzens (21) des inneren Klemmteils (12) mit Abstand zum Plattenabschnitt (18) angeschlossen ist.

17. Verschlussvorrichtung nach Anspruch 15 oder 16, **dadurch gekennzeichnet, dass** der erste Steg (17) auf der dem Einführvorsprung (19) abgewandten Ende des Stutzens (21) angeschlossen ist.

18. Verschlussvorrichtung nach einem der Ansprüche 14 bis 16, **dadurch gekennzeichnet, dass** das äußere Klemmteil (11) im wesentlichen oval ausgebildet und der erste Steg (17) an einer Schmalseite des Plattenabschnitts (14) angeschlossen ist.

19. Verschlussvorrichtung nach einem der Ansprüche 15 bis 17, **dadurch gekennzeichnet, dass** in dem Plattenabschnitt (14) des äußeren Klemmteils (11) auf der dem inneren Klemmteil (12) im geschlossenen Zustand zugewandten Oberfläche eine Ausnehmung (25) ausgebildet ist, in der der erste Steg (17) aufnehmbar ist.

20. Verschlussvorrichtung nach einem der Ansprüche 1 bis 19, **dadurch gekennzeichnet, dass** das äußere Klemmteil (12) und das Deckelteil (13) über einen als Gelenk wirkenden flexiblen zweiten Steg (22) miteinander verbunden sind.

21. Verschlussvorrichtung nach Anspruch 20, **dadurch gekennzeichnet, dass** der zweite Steg (22) an einer Längsseite des Plattenabschnitts (14) des äußeren Klemmteils (11) angeschlossen ist.

22. Verschlussvorrichtung nach einem der Ansprüche 1 bis 21, **dadurch gekennzeichnet, dass** das Deckelteil (13) eine Deckelplatte (23) und einen in den Entnahmekanal (K) einführbaren Haltevorsprung (24) aufweist.

23. Verschlussvorrichtung nach Anspruch 22, **dadurch gekennzeichnet, dass** das Deckelteil (13) im wesentlichen oval ausgebildet und der zweite Steg (22) an einer Längsseite der Deckelplatte (23) angeschlossen ist.

24. Verpackung (1) mit einem flexiblen Verpackungsbeutel (2) zur Aufnahme einer Vielzahl von Feuchttüchern, wobei in einer Seitenoberfläche (2a) des Verpackungsbeutels (2) eine Entnahmeöffnung (4) ausgebildet ist, in der eine einen verschließbaren Entnahmekanal (K) bildende Verschlussvorrichtung (10) nach einem der Ansprüche 1 bis 23 angebracht ist.

25. Verpackung nach Anspruch 24, **dadurch gekennzeichnet, dass** der Verpackungsbeutel kosmetische Tücher und insbesondere Reinigungstücher, Sonnenschutztücher, Deodoranttücher oder Antitranspiranttücher enthält.

## Claims

1. Sealing device (10) for a packaging bag (2) having an extraction opening (4) in which the sealing device (10) can be fixed thereby forming an extraction channel (E),
comprising an inner clamping part (12) that can be introduced at least partially into the packaging bag (2) via the extraction opening (4),
an outer clamping part (11) that can be connected to the inner clamping part (12) thereby clamping an edge area of the packaging bag (2), which surrounds the extraction opening (4), and
a cover part that can be moved into a sealing position which closes the extraction channel (E), and into a release position which opens the extraction channel (E), **characterized in that**
the inner clamping part (12), the outer clamping part (11) and the cover part (13) are connected to each other via webs (17, 22) and are formed as a one-piece injection-molded plastic component.

2. Sealing device according to claim 1, **characterized in that** it consists of a uniform plastic material.

3. Sealing device according to claim 1, **characterized in that** it consists of at least two different plastic materials.

4. Sealing device according to claim 3, **characterized in that** the inner clamping part (12), the outer clamping part (11) and the cover part (13) consist of a first plastic material, and the webs (17, 22) consist of a different second plastic material.

5. Sealing device according to any one of the claims 1 through 4, **characterized in that** the inner clamping part (12) has an annular plate section (18) with a first central opening (20) and a connecting piece (21) that is formed on the plate section (18) and projects therefrom.

6. Sealing device according to claim 5, **characterized in that** an outwardly projecting insertion projection (19) is formed on the plate section (12).

7. Sealing device according to claim 6, **characterized in that** the inner clamping part (12) substantially has an oval shape, and the insertion projection (19) is disposed on a narrow side of the inner clamping part (12).

8. Packaging according to any one of the claims 1 through 7, **characterized in that** the outer clamping part (11) has an annular plate section (14) with a second central opening (15) and a circumferential collar (16) formed on the plate section (14).

9. Sealing device according to claim 8, **characterized in that** the connecting piece (21) of the inner clamping part (12) can be inserted with tight fit into the second central opening (15) of the outer clamping part (11).

10. Sealing device according to any one of the claims 1 through 9, **characterized in that** a locking device is provided between the inner clamping part (17) and the outer clamping part (11).

11. Sealing device according to claim 10, **characterized in that** the locking device has locking projections (26) that are formed on the inner clamping part (12) and are engaged behind by a section of the outer clamping part (11).

12. Sealing device according to claim 11, **characterized in that** the locking projections (26) are formed on the outer side of the connecting piece (21) of the inner clamping part (12) at a separation from the plate section (18).

13. Sealing device according to claim 11 or 12, **characterized in that** the locking projections (26) are disposed on the longitudinal edges of the oval connecting piece (21).

14. Sealing device according to claim 13, **characterized in that** the locking projections (26) extend over a section of the longitudinal edges.

15. Sealing device according to any one of the claims 1 through 14, **characterized in that** the inner clamping part (12) and the outer clamping part (11) are connected to each other via a flexible first web (17) that acts as a joint.

16. Sealing device according to claim 15, **characterized in that** one end (17a) of the first web (17) is connected to the outer side of the connecting piece (21) of the inner clamping part (12) at a separation from the plate section (18).

17. Sealing device according to claim 15 or 16, **characterized in that** the first web (17) is connected to the end of the connecting piece (21) facing away from the insertion projection (19).

18. Sealing device according to any one of the claims 14 through 16, **characterized in that** the outer clamping part (11) substantially has an oval shape, and the first web (17) is connected to a narrow side of the plate section (14).

19. Sealing device according to any one of the claims 15 through 17, **characterized in that** a recess (25) is formed in the plate section (14) of the outer clamping part (11) on the surface facing the inner clamping part (12) in the closed state, which recess can receive the first web (17).

20. Sealing device according to any one of the claims 1 through 19, **characterized in that** the outer clamping part (12) and the cover part (13) are connected to each other via a flexible second web (22) that acts as a joint.

21. Sealing device according to claim 20, **characterized in that** the second web (22) is connected to a longitudinal side of the plate section (14) of the outer clamping part (11).

22. Sealing device according to any one of the claims 1 through 21, **characterized in that** the cover part (13) has a cover plate (23) and a retaining projection (24) that can be inserted into the extraction channel (K).

23. Sealing device according to claim 22, **characterized in that** the cover part (13) substantially has an oval shape, and the second web (22) is connected to a longitudinal side of the cover plate (23).

24. Packaging (1) comprising a flexible packaging bag (2) for receiving a plurality of moist tissues, wherein an extraction opening (4) is formed in a side surface (2a) of the packaging bag (2), in which a sealing device (10) according to any one of the claims 1 through 23 is fixed to form a sealable extraction channel (K).

25. Packaging according to claim 24, **characterized in that** the packaging bag contains cosmetic tissues and, in particular cleaning tissues, sun protection tissues, deodorant tissues or antiperspirant tissues.

## Revendications

1. Dispositif de fermeture (10) pour un sac d'emballage (2), présentant une ouverture de prélèvement (4), dans laquelle le dispositif de fermeture (10) est susceptible d'être appliqué en formant un canal de prélèvement (E),
avec une partie intérieure de serrage (12), susceptible d'être introduite, au moins partiellement, dans le sac d'emballage (2), en passant par l'ouverture de prélèvement (4),
une partie extérieure de serrage (11), susceptible d'être reliée à la partie de serrage intérieure (12), en enserrant une zone de bordure, entourant l'ouverture de prélèvement (4), du sac d'emballage (2), et
une partie formant couvercle, susceptible d'être placée en une position de fermeture, obturant le canal de prélèvement (E), et une partie de libération, libérant le canal de prélèvement (E),
**caractérisé en ce que :**
la partie intérieure de serrage (12), la partie extérieure de serrage (11) et la partie formant couvercle (13) sont reliées les unes aux autres par des nervures (17, 22) et réalisées sous la forme d'une seule pièce moulée par injection, en matière synthétique.

2. Dispositif de fermeture selon la revendication 1, **caractérisé en ce qu'**il est composé d'un matériau synthétique unitaire.

3. Dispositif de fermeture selon la revendication 1, **caractérisé en ce qu'**il est composé d'au moins deux matériaux synthétiques différents.

4. Dispositif de fermeture selon la revendication 3, **caractérisé en ce que** la partie intérieure de serrage (12), la partie extérieure de serrage (11) et la partie formant couvercle (13) sont composées d'un premier matériau synthétique, et les nervures (17, 22) sont composées d'un deuxième matériau synthétique, différent.

5. Dispositif de fermeture selon l'une des revendications 1 à 4, **caractérisé en ce que** la partie intérieure de serrage (12) présente un tronçon de plaque (18) en forme d'anneau, avec une ouverture centrale (20), et une tubulure (21) formée d'un seul tenant sur le tronçon de plaque (18), faisant saillie de celui-ci.

6. Dispositif de fermeture selon la revendication 5, **caractérisé en ce qu'**une saillie d'introduction (19), en saillie vers l'extérieur, est réalisée sur le tronçon de plaque (18).

7. Dispositif de fermeture selon la revendication 6, **caractérisé en ce que** la partie intérieure de serrage (12) est de conformation sensiblement ovale, et la saillie d'introduction (19) est disposée sur un côté étroit de la partie intérieure de serrage (12).

8. Dispositif de fermeture selon l'une des revendications 1 à 7, **caractérisé en ce que** la partie extérieure de serrage (11) présente un tronçon de plaque (14) en forme d'anneau, avec une deuxième ouverture centrale (15), et une collerette (16) de pourtour, formée d'un seul tenant sur le tronçon de plaque (14).

9. Dispositif de fermeture selon la revendication 8, **caractérisé en ce que** la partie intérieure de serrage (12) est susceptible d'être introduite, avec sa tubulure (21), à ajustement étroit, dans la deuxième ouverture centrale (15) de la partie extérieure de serrage (11).

10. Dispositif de fermeture selon l'une des revendications 1 à 9, **caractérisé en ce qu'**un dispositif à encliquetage est prévu entre la partie intérieure de serrage (12) et la partie extérieure de serrage (11).

11. Dispositif de fermeture selon la revendication 10, **caractérisé en ce que** le dispositif à encliquetage comprend des saillies d'encliquetage (26) réalisées dans la partie intérieure de serrage (12) et saisies par l'arrière, par un tronçon de la partie extérieure de serrage (11).

12. Dispositif de fermeture selon la revendication 11, **caractérisé en ce que** les saillies d'encliquetage (26) sont réalisées sur la face extérieure de la tubulure (21) de la partie intérieure de serrage (12), avec un espacement par rapport au tronçon de plaque (18).

13. Dispositif de fermeture selon la revendication 11 ou 12, **caractérisé en ce que** les saillies d'encliquetage (26) sont réalisées sur les arêtes longitudinales de la tubulure ovale (21).

14. Dispositif de fermeture selon la revendication 13, **caractérisé en ce que** les saillies d'encliquetage (26) s'étendent sur une zone partielle des arêtes longitudinales.

15. Dispositif de fermeture selon l'une des revendications 1 à 14, **caractérisé en ce que** la partie intérieure de serrage (12) et la partie extérieure de serrage (11) sont reliées entre elles par l'intermédiaire d'une première nervure (17) flexible, agissant comme une articulation.

16. Dispositif de fermeture selon la revendication 15, **caractérisé en ce que** la première nervure (17) est raccordée sur sa première extrémité (17a), sur la face extérieure de la tubulure (21) de la partie intérieure de serrage (12), à distance du tronçon de plaque (18).

17. Dispositif de fermeture selon la revendication 15 ou 16, **caractérisé en ce que** la première nervure (17) est raccordée, sur l'extrémité, opposée à la saillie d'introduction (19) de la tubulure (21).

18. Dispositif de fermeture selon l'une des revendications 14 à 16, **caractérisé en ce que** la partie extérieure de serrage (11) est de conformation sensiblement ovale, et la première nervure (17) est raccordée sur un côté étroit du tronçon de plaque (14).

19. Dispositif de fermeture selon l'une des revendications 15 à 17, **caractérisé en ce qu'**un évidemment (25), dans lequel la première nervure (17) est susceptible d'être logée, est réalisé dans le tronçon de plaque (14) de la partie extérieure de serrage (11), sur la surface tournée, à l'état fermé, vers la partie intérieure de serrage (12).

20. Dispositif de fermeture selon l'une des revendications 1 à 19, **caractérisé en ce que** la partie intérieure de serrage (12) et la partie formant couvercle (13) sont reliées entre elles par l'intermédiaire d'une deuxième nervure (22) flexible, agissant comme une articulation.

21. Dispositif de fermeture selon la revendication 20, **caractérisé en ce que** la deuxième nervure (22) est raccordée sur un côté longitudinal du tronçon de plaque (14) de la partie de serrage extérieure (11).

22. Dispositif de fermeture selon l'une des revendications 1 à 21, **caractérisé en ce que** la partie formant couvercle (13) présente une plaque de couvercle (23) et une saillie de maintien (24), susceptible d'être introduite dans le canal de prélèvement (K).

23. Dispositif de fermeture selon la revendication 22, **caractérisé en ce que** la partie formant couvercle (13) est de configuration sensiblement ovale et la deuxième nervure (22) est raccordée à un côté longitudinal de la partie formant couvercle (13).

24. Emballage (1) avec un sac d'emballage (2) flexible, pour recevoir une pluralité de lingettes humides, où, dans une première surface latérale (2a) du sac d'emballage (2), est réalisée une ouverture de prélèvement (4), dans laquelle est monté un dispositif de fermeture (10), formant un canal de prélèvement (K) obturable, selon l'une des revendications 1 à 23.

25. Emballage selon la revendication 24, **caractérisé en ce que** le sac d'emballage contient des lingettes cosmétiques et, en particulier, des lingettes de nettoyage, des lingettes de protection solaire, des lingettes déodorants ou des lingettes anti-transpirants.
